# EUROPÄISCHE PATENTANMELDUNG

(11) **EP 0 163 061 A1**
(43) Veröffentlichungstag der Anmeldung: **04.12.1985**
(21) Anmeldenummer: 85104017.0
(22) Anmeldetag: 03.04.1985
(51) Int. Cl.: B63B 35/82, B63H 9/08

(54) **Vorrichtung zur Einstellung der Distanz zwischen dem Gabelbaum und dem Surfbrett**

(30) Priorität: 17.04.1984 DE 8411989 U; 31.08.1984 DE 3432164
(71) Anmelder: AKUTEC Angewandte Kunststofftechnik GmbH, D-8000 München 71 (DE)
(72) Erfinder: Hass'l, Dirk, D-2418 Ratzeburg (DE); Knabel, Walter, Dr., D-8110 Murnau (DE)
(74) Vertreter: Körber, Wolfhart, Dr.rer.nat.

(57) **Zusammenfassung**

@ Die Erfindung bezieht sich auf eine Vorrichtung für Windsurfgeräte zur Einstellung der Distanz zwischen dem Gabelbaum (4) und dem Surfbrett (1), die ein mit dem Mast (3) des Gerätes verbindbares erstes Rohr (8) mit axial voneinander beabstandeten Vertiefungen (17) und einen Riegel (15) aufweist, der zur axialen Einstellung und Feststellung der vorgenannten Distanz in die Vertiefungen (17) eingreift. Es ist der Zweck der Erfindung, die Vorrichtung so auszugestalten, daß ein sogenannter Wasserstart leichter durchgeführt werden kann. Weiterhin soll wenigstens auch eine Höheneinstellung des Gabelbaumes (4) möglich sein, wenn der Surfer auf dem schwimmenden Surfgerät steht. Dies wird dadurch erreicht, daß auf dem ersten Rohr (8) ein zweites, dem Mast (3) oder dem Gabelbaum (4) tragendes Rohr (9) gleitend gelagert ist und daß der Riegel (15) Teil einer am zweiten Rohr (9) angeordneten Verriegelungsvorrichtung (10) ist und mittels eines während des Surfens bedienbaren Elementes (20) entriegelbar ist.

## Beschreibung

Die Erfindung betrifft eine Vorrichtung für Windsurfgeräte zur Einstellung der Distanz zwischen dem Gabelbaum und dem Surfbrett, die ein mit dem Mast des Gerätes verbindbares Bohr mit axial voneinander beabstandeten Vertiefungen und einen Riegel aufweist, der zur axialen Einstellung und Feststellung der vorgenannten Distanz in die Vertiefungen eingreift.

Eine bekannte Vorrichtung dieser Art zur Einstellung der Distanz zwischen dem Gabelbaum und dem Surfbrett wird einerseits mit dem Mastfuß des Surfbrettes und andererseits mit dem Mast verbunden. Dabei befindet sich der Riegel am Mastfuß. Eine solche Anordnung ist sowohl aus Gründen der Materialausnutzung bzw. der Gewichtsersparnis als auch im Hinblick auf eine möglichst tiefe Segelbespannung problematisch.

Mit der bekannten Vorrichtung ist es jedoch auch nur möglich, vor dem Beginn des Surfens die Gabelbaumhöhe relativ zum Surfbrett auf die Körpergröße des Surfers abzustimmen. Die so eingestellte Distanz kann jedoch während des Surfens nicht verändert werden. Damit ist es insbesondere schwierig, einen sogenannten Wasserstart vorzunehmen, bei dem sich zunächst sowohl das gesamte _{R}igg einschließlich des Segels als auch der Surfer selbst im Wasser befinden. Der Surfer muß hierbei versuchen, das Rigg zusammen mit dem Segel aus dem Wasser zu heben bzw. anzuliften, damit der Wind unter das Segel fassen kann, so daß Rigg und Segel sowie auch der Surfer mit Hilfe der Windkraft vollständig aus dem Wasser gezogen und in die aufrechte Surfposition gebracht werden. Die einmal und vor Beginn des Surfens eingestellte Distanz zwischen dem Surfbrett und dem Gabelbaum erweist sich hierbei aber als zu groß, als daß der Surfer, der sich beim Aufrichten mit den Fußen an dem Surfbrett abstutzen muß, mit den Händen das Rigg mit dem Segel ausreichend hoch aus dem Wasser herausdrücken kann. Es sind zwar schon Schraubverschlüsse zur höhenverstellbaren Befestigung eines Mastes am Mastfuß bekannt geworden, bei denen die Mutter am Mast angeordnet ist, jedoch sind diese Verschlüsse sehr handhabungsunfreundlich und deshalb für eine Mastverstellung auf dem wasser nicht geeignet.

Die Aufgabe der Erfindung besteht in der Schaffung einer Vorrichtung der einleitend angeführten Art, die es ermöglicht, daß insbesondere ein sogenannter Wasserstart leichter durchgeführt werden kann. Weiterhin soll wenigstens auch eine Höheneinstellung des Gabelbaumes möglich sein, wenn der Surfer auf dem schwimmenden Surfgerät steht.

Die Lösung der Aufgabe besteht darin, daß - ausgehend von einer Vorrichtung der angegebenen Art - auf dem ersten Rohr ein zweites Rohr gleitend gelagert ist und daß der Riegel Teil einer am zweiten Rohr angeordneten Verriegelungsvorrichtung ist und mittels eines während des Surfens bedienbaren Elementes entriegelbar ist.

Mit der neuerungsgemäßen Vorrichtung kann die Distanz zwischen dem Gabelbaum und dem Surfbrett jederzeit auf einfache Weise verändert und neu eingestellt werden. Zur normalen Fahrt ist die fragliche Distanz durch Höherstellen und Arretieren des mit dem Gabelbaum mittelbar oder unmittelbar verbundenen Außenrohres der beiden teleskopischen Rohre auf den jeweiligen Surfer abgestimmt. Um einen erforderlich gewordenen Wasserstart erleichtert durchführen zu können, kann nun die erwähnte Distanz verringert werden, indem die Verriegelungsvorrichtung entriegelt wird, z. B. durch eine Zugleine oder einen Hebel, und durch Zurückschieben des Außenrohres einschließlich des Riggs mit dem Segel oder des Gabelbaums, gegebenenfalls unterstützt durch eine Rückzieheinrichtung, in die Ausgangsstellung, das heißt in die Stellung der geringsten Distanz, mit anschließender Wiederverriegelung der beiden teleskopischen Rohre. Diese geringste Distanz ist so bemessen, daß der im Wasser liegende Surfer unter Abstützung seiner Füße an dem Surfbrett durch Erfassung des Gabelbaums das Rigg mit dem Segel auf jeden Fall ausreichend weit aus dem Wasser herausheben kann, so daß der Wind sicher unter das Segel fassen kann. Wieder aufgerichtet, wird die Vorrichtung erneut entriegelt und das Rigg oder der Gabelbaum wieder auf die gewünschte Höhe eingestellt und erneut verriegelt, was ebenfalls leicht durchzuführen ist.

Aus letzterem ist auch ersichtlich, daß die fragliche Distanz auch während des eigentlichen Surfens bequem eingestellt werden kann, um den jeweils herrschenden Bedingungen am besten entsprechen zu können. Ein weiterer Vorteil der neuerungsgemäßen Vorrichtung besteht darin, daß sich das Rigg mit dem Segel auch dann leichter aus dem Wasser hebenläßt, wenn der Surfer auf dem schwimmenden Brett steht. Die Vorrichtung wird dann ebenfalls entriegelt, um die fragliche Distanz zu verringern, so daß das Rigg mit dem Segel mit Hilfe der üblichen Aufholschot aufgrund des größeren Aufholwinkels der Schot leichter, das heißt mit geringerer Kraft, aus dem Wasser gezogen werden kann.

Die Erfindung wird durch die Merkmale der Unteransprüche weitergebildet, insbesondere kann eine Verriegelungsanordnung zum Verriegeln des Mastes am Mastfuß so ausgebildet sein, daß der Riegel automatisch einrastet und/ oder über eine Bebelanordnung oder über ein in die Nähe des Gabelbaumes führendes Bedienungselement verstellt werden kann, wodurch die Höhenverstellung während der Fahrt weiter erleichtert wird. Ferner ist es zweckmäßig, an dem Mast und/oder dem Mastfuß Markierungen vorzusehen, aus denen der Abstand des Anschlagortes des Gabelbaums vom Segelbrett (Mastfußunterende) ermittelbar ist. Bei solchen Markierungen kann dann der Masttampen oder die Mastbuchse mittels dem bzw. der der Gabelbaum am Mast anschlagbar ist, sogar vor dem Einschieben des Mastes in die Masttasche angebracht werden, wenn für einen Segelsurfer die ideale Höhenlage festliegt. Solche Markierungen können beispielsweise den Abstand in cm vom Mastunterende wiedergeben, jedoch können auch Symbole verwendet sein.

Ferner ergibt sich noch der zusätzliche Vorteil, daß weder am Mast noch am Mastfuß Bohrungen vorzusehen sind, wodurch eine wasserdichte Konstruktion erreichbar ist und ferner die Rohrfestigkeit kaum beeinträchtigt ist. Schließlich zeigt sich, daß die erfindungsgemäße Vorrichtung auch nachrüstbar ist, zumindest bei solchen Mastfüßen, die ein Festlegen des Mastschuhs in mindestens einer Höhenlage ermöglicht, beispielsweise handelsübliche Mastfüße mit umlaufenden Quernuten.

Nachfolgend werden Ausführungsbeispiele der Erfindung anhand vereinfachter Zeichnungen näher erläutert. Es zeigt:
_{F}ig. 1 ein Windsurfgerät mit einer erfindungsgemäßen Vorrichtung in der Seitenansicht als erstes Ausführungsbeispiel;
Fig. 2 die Vorrichtung im axialen Längsschnitt;
_{F}ig. 3 die Vorrichtung in einem Querschnitt nach Linie III - III in Fig. 2;
Fig. 4 ein Windsurfgerät mit einer erfindungsgemäßen Vorrichtung anderer Ausgestaltung;
Fig. 5 bis 7 die Vorrichtung nach Fig. 4 in Ansicht, im Vertikalschnitt und im Horizontalschnitt als zweites Ausführungsbeispiel;
Fig. 8 bis 10 die Vorrichtung nach Fig. 4 in Ansicht, im Vertikalschnitt und im Horizontalschnitt als drittes Ausführungsbeipiel;
Fig. 11 einen Mast mit Markierung in der Seitenansicht gemäß einer weiteren Ausführungsform der Erfindung.

Das in Fig. 1 gezeigte Windsurfgerät besteht aus dem üblichen Surfbrett 1, dem Rigg 2, das sich aus einem Mast 3 und einem Gabelbaum 4 zusammensetzt und mit einem Segel 5 versehen ist sowie aus der vorgeschlagenen Vorrichtung 6, die im gezeigten Beispiel einerseits mit dem Mastfußgelenk 7 des Surfbrettes 1 und andererseits mit dem Mast 3 verbunden ist. In Fig. 1 ist die Vorrichtung 6 um das Maß a auseinandergezogen und in dieser Stellung arretiert, so daß der Gabelbaum 4 zum Surfbrett 1 eine solche Distanz aufweist, die von der surfenden Person im allgemeinen als zweckmäßig empfunden wird.

In den Figuren 2 und 3 ist die Vorrichtung 6 im einzelnen dargestellt, Sie besteht aus einem Innenrohr 8, einem Außenrohr 9 und aus einer Rasteinrichtung 10, die z. B. mittels Schrauben 11 unten am Außenrohr befestigt ist. Das Unterende des Innenrohrs 8 ist z. B. bei 12 mittels Schrauben mit einer Fassung 13 fest verbunden, die wiederum in dem Mastfußgelenk 7 des Surfbrettes 1 vorteilhaft drehbar gelagert ist. Die Fassung 13 ist lösbar mit dem Gelenk 7 verbunden, so daß die Vorrichtung 6 beispielsweise zu Transportzwecken vom Surfbrett getrennt werden kann. Die beiden Rohre 8 und 9 sind teleskopisch ineinander bewegbar und in axialer Richtung zueinander in gewünschter Stellung einstellbar und mittels der Rasteinrichtung 10 feststellbar.

Die Rasteinrichtung 10 besteht aus einem Gehäuse 14 mit einem Rastbolzen 15 und mit einer Feder 16 (Fig. 3), die den Bolzen 15 normal in die Verriegelungsstellung drückt, wozu der Bolzen eine Anlageschulter 16a aufweist. Ferner umfaßt die Rasteinrichtung Rastvertiefungen 17, die auf der Außenfläche des Innenrohres 8 vorgesehen sind, und zwar in Richtung der axialen Erstreckung des Innenrohres 8. Hierfür ist das Innenrohr mit einer sich axial erstreckenden Längsnut 18 versehen, deren Grund mit den voneinander beabstandeten Rastvertiefungen 17 versehen ist, wobei die Rastvertiefungen vorteilhaft aus Bohrungen bestehen. Am Geliäuse 14 der Rasteinrichtung 10 ist ferner ein Führungselement 19 vorgesehen, z. B. in Form eines Bügels. Durch diesen Bügel verläuft eine Zugleine 20 als Bedienungselement, die einerseits mit dem Außenende des Rastbolzens 15 verbunden ist und andererseits am Mast 3 lösbar anbringbar ist, und zwar vorteilhaft im Bereich der Stelle, an der auch der Gabelbaum 4 am Mast 3 befestigt ist. Der Bügel 19 gewährleistet ein sicheres Zurückziehen des Rastbolzens 15, wenn der Surfer das Seil an seinem Oberende erfaßt und daran zieht.

Es ist vorteilhaft, wenn die beiden teleskopisch ineinander gleitenden Rohre 8 und 9 automatisch in ihre Ausgangsstellung gebracht werden, die in Fig. 2 gezeigt ist. Hierzu ist eine Rückzieheinrichtung 21 vorgesehen, die . z. B. aus einem Gummistrang bestehen kann. Dieser Gummistrang ist zum einen am Außenrohr 9 und zum anderen am Innenrohr 8 in herkömmlicher Weise festgelegt. Da die beiden Rohre 8 und 9 relativ weit auseinanderziehbar sein sollen, z. B. um ein Maß von 40 bis 60 cm, und also dementsprechend lang ausgebildet sind, muß der Gummistrang 21 eine entsprechende Auslenkungsstrecke aufweisen. Zu diesem Zweck ist das Innenrohr 8 im Bereich seines Unterendes mit einem inneren, üblichen Umlenkungsblock 22 versehen, der z. B. mittels eines Bolzens 24 festgelegt ist, so daß der Strang um diesen Block herumgeführt und am Oberende des Innenrohres 9 festgelegt ist. Dadurch weist der Strang 21 eine ausreichend große Grundlänge auf, die ein relativ weites Auseinanderziehen der Rohre 8 und 9 gestattet.

Das Unterende des Außenrohres 9 ist ferner mit einer Belegöse 25 versehen, die dazu dient, daß das Segel 5 an der Vorrichtung 6 festgelegt werden kann, wie es Fig. 1 verdeutlicht. Da andererseits das Segel 5 über den Mast 3 gezogen und der Mast seinerseits über das Außenrohr 9 bis zum Anschlag an entweder dem Gehäuse 14 oder der Belegöse 25 geschoben ist, ist es gesichert, daß sich das Rigg 2 mit dem Segel 5 nicht in unbeabsichtigter Weise von der Vorrichtung 6 lösen kann.

Falls es für eine große Person erforderlich ist, das Rigg zunächst unabhängig von der Vorrichtung 6 in einer höheren Grundeinstellung festzulegen, ist es auch möglich, daß ein oder mehrere Distanzstücke zunächst auf das Außenrohr 8 geschoben wird bzw. werden und daß dann der Mast 3 nachfolgend aufgeschoben wird. Ein solches Distanzstück ist in Fig. 1 mit 26 angedeutet.

Nachstehend ist die Funktion der beschriebenen Vorrichtung 6 erläutert:
Zur Einstellung der Grundeinstellung des Riggs 2 wird an der Zugleine 20 gezogen, um den Rastbolzen 15 aus einer Rastvertiefung 17 herauszuziehen, so daß das Rigg 2 hochgezogen und durch Loslassen der Leine 20 mittels des Rastbolzens 15 und der Feder 16 in gewünschter _{S}tel- lung arretiert werden kann. Dann erfolgt das Surfen. Falls dabei ein vorerwähnter Wasserstart erforderlich wird, zieht der im Wasser befindliche Surfer an der Zugleine 20, so daß nun das Außenrohr 9 und damit das _{R}igg 2 mit dem Segel 5 in die Ausgangsstellung der Vorrichtung 6 gezogen wird. Dadurch verringert sich ebenfalls der Abstand zwischen dem Surfbrett und dem Gabelbaum 4. Diese verringerte Distanz ermöglicht es nun dem Surfer, das Rigg mit dem Segel 5 leichter und relativ weit aus dem Wasser herauszudrücken, so daß mit Hilfe der Windkraft ein verbesserter Wasserstart möglich ist. Wenn der Surfer nun wieder auf dem Surfbrett steht, kann auf einfache Weise die ursprüngliche Distanz zwischen dem Gabelbaum 4 und dem Surfbrett 1 wieder hergestellt werden, indem an der Zugleine 20 gezogen und auf die schon angegebene Weise die gewünschte Einstellung der Vorrichtung 6 vorgenommen wird.

Vorstehend ist es als vorteilhaft beschrieben, daß die Vorrichtung 6 zwischen dem Mastfußgelenk 7 des Surfbrettes 1 und dem Fuß das Mastes 3 angeordnet wird. In Abänderung ist es jedoch auch möglich, die Vorrichtung 6 im Bereich der Stelle am Mast 3 vorzusehen, an der auch der Gabelbaum 4 am Mast angreift. In diesem Fall werden ein kurzes Außenrohr mit dem mastseitigen Gabelbaumende in gewünschter Weise beweglich verbunden und der Mast, der zugleich als Innenrohr dienen kann, oder ein den Mast umfassendes Innenrohr im Bereich der Anbringungsstelle des Gabelbaums auf einem Längenabschnitt mit Rastvertiefungen für den Rastbolzen der Rasteinrichtung versehen, welch letztere wie beschrieben ausgebildet ist. Hierbei kann die Zugleine 20 der mit dem Außenrohr verbundenen Rasteinrichtung 10 beispielsweise durch eine Klinke, Hebel oder dgl. ersetzt werden, um den Rastbolzen 15 bequem betätigen zu können.

Bei der abgewandelten Ausgestaltung nach Fig. 4 sind das Rigg mit 31, das Segelbrett mit 32, der Mast mit 33, das Segel mit 34 und der Gabelbaum mit 35 bezeichnet. Der Mast 33 ist in die Masttasche 36 des Segels 34 eingeschoben. Die Masttasche 36 weist in ihrem Verlauf üblicherweise zwei oder drei Masttaschenöffnungen 37 auf, in deren Bereich der Gabelbaum 35 mittels eines Masttampens 38 oder dgl. angeschlagen werden kann. Am Segelhals 39 des Segels 34 ist mindestens eine Öse 40 vorgesehen, durch die ein Vorliekstrecker 41 führbar ist. Die Verbindung zwischen Mast 33 und Segelbrett 32 wird herkömmlich dadurch erreicht, daß das Unterende des Mastes 33 über einen Mastfuß 42 geschoben wird, der über ein Universalgelenk 43 fest aber lösbar mit dem _{S}e-gelbrett 32 in einer an sich üblichen Weise verbindbar ist. Die feste Verbindung zwischen Mast 33 und Mastfuß 42 wird üblicherweise mit Hilfe des Vorliekstreckers 41 bewirkt. Der Vorliekstrecker 41 wird an einer öse am Mastfuß festgelegt, durch die Öse 40 im Segelhals 39 umgelenkt und über eine Belegklemme am Mastfuß 42 unter Spannung festgelegt. Ggf. ist nach Art eines Flaschenzuges eine weitere Umlenkung möglich. Das Schothorn 44 des Segels 34 wird mit dem vom Mast 33 abgewandten Ende des Gabelbaums 35 über eine Trimmschot 45 und Belegklemmen oder dgl. am Gabelbaum 35 festgelegt und ebenfalls unter Spannung getrimmt. Ggf. können Segellatten 46 wie angedeutet in das Segel 34 eingeschoben werden.

Bei den Ausführungsbeispielen gemäß Fig. 4 bis 10 weist die Verbindung zwischen Mast 33 und Mastfuß 42 einen Mastschuh 47 auf, in den das Unterende des Mastes 33 einschiebbar ist und der, wie weiter unten erläutert wird, die Trimm- und Beleganordnung für den Vorliekstrecker 41 trägt und der ferner gegenüber dem Mastfuß 42 fest aber lösbar festgelegt werden kann.

Es hat sich nämlich gezeigt, daß insbesondere dann, wenn beim Trimmen des Segels 34 mit Hilfe des Vorliekstreckers 41 eine starke Mastdurchbiegung 48 infolge eines entsprechenden Schnittes des Segels 34 erreicht wird, die Lage des Masttampens 38 im Bereich der Masttaschenöffnungen 37 nur sehr ungenau festgelegt werden kann und daher bisher ein häufiges Lösen der Trimmung und neues Anschlagen des Masttampens 38 erforderlich geworden ist.

Ferner sind Konstruktionen des Mastfußes 42 bekannt, bei denen ein Ring festlegbar längs des Mastfußes 42 höhenverschoben werden kann, gegen den das Unterende des Mastes 33 dann zur Anlage kommt und dann in üblicher Weise mit Hilfe der Belegklemme am Mastfuß festgelegt wird. Dadurch ist eine Höhenverstellung des gesamten Mastes 33 gegenüber dem Segelbrett 32 möglich. Allerdings muß bei jeder Verstellung der Höhenlage sowohl der Vorliekstrecker 41 als auch die Trimmschot 45 gelöst werden und müssen ggf. die Segellatten 46 herausgezogen werden, so daß für das Umrüsten eine erhebliche Zeit verloren geht und ein erheblicher Kraftaufwand erforderlich ist. Dabei kann dann, wenn die Leine für den _{V}orliekstrecker 41 etwas knapp bemessen ist, diese beim Lösen aus der gesamten Trimm- und Beleganordnung herausrutschen, was offensichtlich unerwünscht ist.

Diese Probleme werden durch das erfindungsgemäße Vorsehen des Mastschuhs 47 überwunden.

Zwei Ausführungsbeispiele des Mastschuhs 47 werden im folgenden näher erläutert.

Zunächst wird das erste Ausführungsbeispiel des Mastschuhs 47 anhand der Fig. 2 bis 4 näher erläutert.

Der Mastschuh 47 umgibt den Mast 33 hülsenartig und weist einen umlaufenden Ringbund 49 auf, gegen den das Unterende 50 des Mastes 33 zur Anlage kommt. Auf einer Seite weist der Mastschuh 47 die Trimm- und Beleganordnung 51 für den Vorliekstrecker 41 auf. Diese Trimm-und Beleganordnung 51 weist eine angeformte öse 52 auf, durch die der Vorliekstrecker 41 führbar und mittels eines Palsteks oder dgl. anlegbar ist. Das andere, freie Ende des Vorliekstreckers 41 wird durch eine Öse 40 im Segel 34 geführt und dann zur Trimm- und _{B}eleganordnung 51 rückgeführt. Im einfachsten Fall weist diese eine Belegklemme 53 auf, in der das freie Ende des Vorliekstreckers 41 nach Trimmen festlegbar ist. Beim dargestellten Ausführungsbeispiel ist eine Umlenkrolle 54 vorgesehen, um die der Vorliekstrecker 41 führbar und durch eine weitere öse 40 des Segels 34 führbar und erst dann zu der Belegklemme 53 führbar ist. Zum besseren Trimmen ist eine weitere Umlenkrolle 55 vorgesehen. Ferner ist der ersten Umlenkrolle 54 eine weitere _{B}elegklemme 56 nachgeordnet, mittels der ein Vor-Trimmen und Festlegen möglich ist, bevor der _{V}orliekstrek- ker 41 durch die zweite öse 40 gefädelt und zur weiteren Umlenkrolle 55 bzw. zur ersteren Belegklemme 53 rückgeführt ist.

Jedoch sind auch andere Ausführungsformen der TrimmundBeleganordnung 51 grundsätzlich möglich.

Auf der dieser Trimm- und Beleganordnung 51 abgewandten Seite des Mastschuhs 47 ist eine Verriegelungsvorrichtung 57 vorgesehen, mit deren Hilfe der Mastschuh 47 fest aber lösbar am Mastfuß 42 befestigbar ist.

Beim dargestellten Ausführungsbeispiel weist der Mastfuß 42 mehrere in dessen Höhenrichtung beabstandete zur Achse 58 des Mastfußes 42 im wesentlichen senkrecht verlaufende Quernuten 59 auf, die sich, wie in Fig. 4 dargestellt, über einen Winkelbereich in der Horizontalebene erstrecken. Diese Quernuten 59 können durch Einprägungen in des Rohrmaterial des Mastfußes 42 gebildet sein. Selbstverständlich sind auch umlaufende Quernuten möglich.

Die verriegelungsvorrichtung 57 weist einen an dem Mastschuh 47 in einer Horizontalebene drehbar befestigten Knebel 60 auf, der mittels eines einstückig angeformten Hebels 61 verschwenkbar ist. Der Knebel 60 weist auf einer Seite eine Abflachung 62 auf. In einer Schwenkstellung des Hebels 61 ist die Abflachung 62 dem Mastfuß 42 so zugewandt angeordnet, daß der Mastschuh 47 gegenüber dem Mastfuß 42 über die Abflachung 62 höhenverstellbar sind. In einer anderen Schwenkstellung des Hebels 61 ist ein Knebelteil 63 des Knebels 60 so angeordnet, daß er in die Quernut 59 eingreift (vgl. Fig. 6). Vorzugsweise ist mindestens ein Schwenkwinkel von 90°, insbesondere von etwa 180° für diese beiden Raststellungen vorgesehen.

In der ersteren Raststellung ist der Mastschuh 47 mit dem Mast 33 und dem über die Trimm- und Beleganordnung 51 festgelegten Segel 34 längs des Mastfußes 42 höhenverstellbar. In der anderen, zweiten Raststellung rastet der Knebelteil 63 in die Quernut 59 so ein, daß keine Höhenverstellung mehr möglich ist. Zweckmäßig ist daher der Hebel 61 und/oder der Knebel 60 in der zweiten Raststellung unter Federvorspannung (nicht im einzelnen dargestellt) mittels einer an sich üblichen Anordnung. Ferner kann, wie dargestellt, in der zweiten Raststellung der Hebel 61 in eine Quernut 64 in dem Mastschuh 47 eingreifen und aus dieser lediglich durch überwindung einer bestimmten Kraft, ggf. einer Federkraft, herausbewegt werden.

Es ist zu erwähnen, daß Fig. 6 den Schnitt VI - VI in Fig. 7, Fig. 7 den Schnitt VII - VII in Fig. 6 wiedergeben.

In den Fig. 8 bis 10 ist eine andere Ausführungsform des Mastschuhs 47 dargestellt, die sich von der bisher erläuterten durch eine andere Ausbildung der Verriegelungsvorrichtung 57 unterscheidet. Bei dieser Verriegelungsvorrichtung 57 ist an dem Mastschuh 47 ein Federelement 65 vorgesehen, das an einem Ende 66 fest mit dem Mastschuh 47 verbunden ist, beim dargestellten Ausführungsbeispiel angeformt ist, und bei dem das andere freie Ende 67 entsprechend der Ausbildung der Quernut 59 ausgeformt ist, d. h. , im Querschnitt (_{F}ig. 8) im wesentlichen S-förmigen Verlauf mit einer Krümmung aufweist, die zum Eingriff in die Quernut 59 bestimmt ist. Dabei greift dieses freie Ende 67 im unbelasteten oder wenig belasteten Zustand in diese Quernut 59 ein. Knebelteil 63 und Abflachung 62 des Knebels 60 sind in entsprechender Weise ausgebildet. Ist der Knebel 60 in der ersten Raststellung, in der die Abflachung 62 dem freien Ende 67 des Federelements 65 gegenüberliegt, ist der Mastschuh 47 längs des Mastfußes 42 verschiebbar, wobei das freie Ende 67 des Federelementes 65 leicht in die jeweilige Quernut 59 einrastet. In der anderen, zweiten Raststellung, in der der Knebelteil 63 dem freien Ende 67 des Federelementes 65 zugewandt ist, d. h., in deren Verlauf eingreift, ist das Federelement 65 und damit der Mastschuh 47 fest in Anlage in einer der Quernuten 59.

Ferner ist der Mastfuß 42 etwas anders ausgebildet, er weist nämlich als Führungseinrichtung eine Abflachung 68 in Richtung der Achse 58 auf, wobei die Quernuten 59 im Bereich der Abflachung 68 ausgebildet sind. Damit ist in der ersten Raststellung des Knebels 60 bzw. der Verriegelungsvorrichtung 57 das freie Ende 67 stets in leichter Anlage an der Abflachung 68 (vgl. _{F}ig. 9), wodurch der Mastschuh 47 gegenüber dem Mastfuß 42 nicht verdreht werden kann. Eine solche Führungseinrichtung ist auch bei dem ersten Ausführungsbeispiel der Erfindung anwendbar.

Selbstverständlich ist auch bei diesem Ausführungsbeispiel des Mastschuhs 47 eine Trimm- und Beleganordnung 51 vorgesehen, diese ist nicht näher erläutert und kann wie beim ersten Ausführungsbeispiel ausgebildet sein.

Bei der Darstellung dieses Ausführungsbeispiels zeigt Fig. 8 die erste Raststellung der Verriegelungsvorrichtung 57, wobei das freie Ende 67 des Federelementes 65 (noch) in der Quernut 59 liegt. In Fig. 9 bewegt sich das freie Ende 67 des Federelementes 65 längs der Abflachung 68 außerhalb der Quernut 59. Fig. 10 zeigt in Aufsicht die Anformung des Federelementes 65 am Mastschuh 47, wobei Knebel 60 und Hebel 61 entfernt sind. Selbstverständlich ist auch bei diesem Ausführungsbeispiel der Knebel 60 zumindest in der zweiten Raststellung festlegbar, um ungewolltes Lösen der Verriegelungsvorrichtung 27 zu verhindern.

Bei den dargestellten Ausführungsbeispielen ist der Mastschuh 47 aus Kunststoff geformt, wobei die verschiedenen Einzelteile, etwa die Trimm- und Beleganordnung 51 und/ oder das Federelement 65, einstückig angeformt sein können. Selbstverständlich kann der Mastschuh 47 jedoch auch aus Metall oder einem Laminat oder einem anderen geeigneten Werkstoff hergestellt sein.

Ferner kann, wie bei dem ersten Ausführungsbeispiel, die Quernut 59,aber auch die Abflachung 68 am Mastfuß 42 durch Einprägungen gebildet sein.

Von Vorteil bei der erfindungsgemäßen Ausbildung ist zusätzlich, daß am Mastfuß keine Bohrungen und Nietungen vorgenommen werden müssen, so daß keine Materialschwächung eintritt. Im übrigen sind erstes und zweites Ausführungsbeispiel im wesentlichen gleich ausgebildet. Wesentlich ist, wie erwähnt, daß die Trimm- und Beleganordnung 51 an dem Mastschuh 47 vorgesehen ist, derart, daß der Mast 33 gegenüber dem Mastschuh 47 festlegbar und das Segel 34 trimmbar ist, wobei die Gesamtanordnung mit Hilfe des Mastschuhs 47 am Mastfuß 42 ggf. höhenverstellbar festlegbar ist.

Wenn bei einer derartigen Anordnung einmal der Gabelbaum 35 richtig angeschlagen ist, kann die Höhenverstellung durch lediglich Lösen der Verriegelungsvorrichtung 57 und Höhenverstellung der Gesamtanordnung (bei getrimmtem Segel 34) längs des Mastfußes 42 erfolgen.

Zur weiteren Verbesserung und Erleichterung des Anschlagens des Gabelbaums ist es zweckmäßig, an dem Mast 33 zumindest in dem Bereich, in dem die Masttaschenöffnungen 37 sein werden, Markierungen 69 vorzusehen (Fig. 11). Diese Markierungen geben dem Segelsurfer eine eindeutige Information Ober den jeweiligen Abstand der Markierung 69 von dem Unterende 40 des Mastes 33, so daß dann, wenn einmal die ideale Position festgestellt worden ist, der Masttampen 38 sogar vor dem Einschieben des Mastes 33 in die Masttasche 36 angeschlagen werden kann. Im Betrieb wird dann lediglich entsprechend den sonstigen Bedingungen die Gesamtanordnung mit Hilfe des Mastschuhs 47 in ihrer Höhenlage verstellt, ohne daß der Trimm des Segels 34 geändert werden müßte, was insbesondere in Surfschulen von besonderem Vorteil ist. Wenn darüber hinaus auch die längs des Mastfußes 42 erreichbaren Höhenlagen entsprechend markiert sind, d. h. die jeweiligen Quernuten 59 eine Markierung aufweisen, die deren Höhenlage gegenüber dem Unterende des Mastfußes 42 anzeigen, kann in einfacher Weise die genaue Höhenlage des Anschlagortes des Masttampens 38 bestimmt werden. Beispielsweise können die Markierungen 69 aufgedruckt sein. Da der Mast 33 üblicherweise aus einem Laminat besteht, kann die Markierung auch einlaminiert werden, beispielsweise kann ein bedrucktes Textil oder Papier beim La minieren des Mastes an der entsprechenden stelle eingefügt werden. Dadurch ist die Markierung auch bei Einwirken von Sand und Salzwasser unlöschbar. Die Markierung 69 kann ein- oder mehrfarbige Symbole umfassen, sie kann durch Buchstaben, Zahlen oder sonstige Markierungen, etwa wie dargestellt Striche, gebildet sein. Von bestimmtem Vorteil ist es, wenn die Markierung 69 den tatsächlichen Abstand von dem Unterende 40 des Mastes 33 wiedergibt, etwa durch Zahlenangaben, die dem Abstand in cm entsprechen.

Zusammenfassend wird eine Vorrichtung zum Verbinden des Mastes 33 und des Mastfußes 42 bei einem Segelbrett 32 angegeben, bei der das Anschlagen des Gabelbaumes außerordentlich vereinfacht ist, wobei ferner bei einem entsprechend ausgeführten Mastfuß eine Höhenverstellung ohne Änderung des Trimms des Segels 34 möglich ist.

## Patentansprüche

1. Vorrichtung für Windsurfgeräte zur Einstellung der Distanz zwischen dem Gabelbaum umd dem Surfbrett, die ein mit dem Mast des Gerätes verbindbares erstes Rohr mit axial voneinander beabstandeten Vertiefungen und einen Riegel aufweist, der zur axialen Einstellung und Feststellung der vorgenannten Distanz in die Vertiefungen eingreift,
dadurch gekennzeichnet,
daß auf dem ersten Rohr (8, 42) ein zweites, den Mast (3, 33) oder den Gabelbaum (4, 35) tragendes Rohr (9, 47) gleitend gelagert ist und daß der Riegel (15, 63) Teil einer am zweiten Rohr (9, 47) angeordneten Verriegelungsvorrichtung (10, 57) ist und mittels eines während des Surfens bedienbaren Elementes (20, 61) entriegelbar ist.

2. Vorrichtung nach Anspruch 1, dadurch gekennzeichnet, daß der Riegel (15, 63) ein Rastbolzen ist, der durch eine Federkraft (16) in seine Verriegelungsstellung vorgespannt ist.

3. Vorrichtung nach Anspruch 1 oder 2, bei der das erste Rohr als Mastfuß sowohl mit dem Surfbrett als auch mit dem Mast verbindbar und im Mast teleskopisch verstellbar ist, dadurch gekennzeichnet, daß der Mast(3, 33) am zweiten Rohr (9, 47) mittels einer Schulter (14, 49) abgestützt ist.

4. Vorrichtung nach einem der Ansprüche 1 bis 3, dadurch gekennzeichnet, daß die Verriegelungsvorrichtung (10) ein an dem zweiten Rohr (9) befestigtes Gehäuse (14, ) umfaßt und der Riegel (15) das zweite Rohr (9) durchgreift.

5. Vorrichtung nach Anspruch 3 oder 4, dadurch gekennzeichnet, daß das zweite Rohr einen Mastschuh (17) bildet, der das an der Schulter (49) anliegende Unterende (50) des Mastes (33) hülsenartig umgibt.

6. Vorrichtung nach einem der Ansprüche 1 bis 5, dadurch gekennzeichnet, daß dem Riegel (15) ein Betätigungselement (20) zugeordnet ist, das in die Nähe der Gabelbaumbefestigung hinaufgeführt ist und am Mast (3) oder am Gabelbaum (4) befestigt ist.

7. Vorrichtung nach Anspruch 6, dadurch gekennzeichnet, daß das Betätigungselement (20) für den Rastbolzen (15) durch eine Zugleine gebildet ist, der ein am zweiten Rohr (9) befestigtes Führungselement (19) zugeordnet ist.

8. Vorrichtung nach einem der Ansprüche 1 bis 7, dadurch gekennzeichnet, daß ein mittels einer Masttasche (36) über den Mast (33) geschobenes Segel (34) durch einen Vorliekstrecker (41) trimmbar ist und die Trimmanordnung (51) eine Ringöse (25, 52) aufweist, die am zweiten Rohr (9, 47) fest angebracht oder ausgeformt ist.

9. Vorrichtung nach Anspruch 8, dadurch gekennzeichnet, daß die Trimmanordnung (51) eine Belegklemme (53) aufweist, die am zweiten Rohr (9, 47) oder am Mastschuh (47) ausgeformt oder fest angebracht ist.

10. Vorrichtung nach Anspruch 8 oder 9, dadurch gekennzeichnet, daß die Trimm- und Beleganordnung (51) mindestens eine Umlenkung (Umlenkrolle (54) am Mastschuh (47) aufweist.

11. Vorrichtung nach Anspruch 10, dadurch gekennzeichnet, daß in Verlängerung der Umlenkung (Umlenkrolle (54) eine weitere Belegklemme (56) vorgesehen ist.

12. Vorrichtung nach einem der Ansprüche 5 bis 11, dadurch gekennzeichnet, daß der Mastschuh (47) unterhalb seines Ringbundes (49) die Verriegelungsvorrichtung (47) aufweist.

13. Vorrichtung nach einem der Ansprüche 1 bis 12, dadurch gekennzeichnet, daß der Riegel ( ) an einem am zweiten Rohr (9) oder am Mastschuh (47) gelagerten schwenkbaren Hebel (31) mit einer Verriegelungs- und einer _{B}e-reitschaftsstellung angeordnet ist.

14. Vorrichtung nach einem der Ansprüche 1 bis 13, dadurch gekennzeichnet, daß das zweite Rohr oder der Mastschuh (47) ein Federelement (65) tragen, dessen freies Ende (67) zum Eingriff in die Vertiefungen (59) ausgebildet ist.

15. Vorrichtung nach einem der Ansprüche 1 bis 14, dadurch gekennzeichnet, daß der Riegel durch einen quer zur Achse (58) des zweiten Rohrs oder Mastschuhs (47) angeordneten, mittels des Hebels (61) verschwenkbaren Knebel (60) gebildet ist, der in seiner Verriegelungsstellung in Eingriff mit der Vertiefung (59) bzw. dem freien Ende (67) des Federelements (65) ist.

16. Vorrichtung nach Anspruch 15, dadurch gekennzeichnet, daß Hebel (61) und Knebel (60) einstückig miteinander verbanden sind.

17. Vorrichtung nach einem der Ansprüche 13 bis 16, dadurch gekennzeichnet, daß der Hebel (61) in der Verriegelungsstellung in einer vorgegebenen Lage am Mastschuh (47) eingerastet ist.

18. Vorrichtung nach einem der Ansprüche 13 bis 17, dadurch gekennzeichnet, daß der Hebel (61) in der Verriegelungsstellung parallel zur Achse (58) des zweiten Rohrs oder des Mastschuhs (47) angeordnet ist.

19. Vorrichtung nach einem der Ansprüche 13 bis 17, dadurch gekennzeichnet, daß der Hebel (61) in der Verriegelungsstellung quer zur Achse (58) des zweiten Rohrs oder des Mastschuhs (47) angeordnet ist.

20. Vorrichtung nach einem der Ansprüche 13 bis 19, dadurch gekennzeichnet, daß der Hebel (61) zum Erreichen der Verriegelungsstellung um mindestens 90°, vorzugsweise etwa 180°, aus der Bereitschaftsstellung zu verschwenken ist.

21. Vorrichtung nach einem der Ansprüche 15 bis 20, dadurch gekennzeichnet, daß der Knebel (60) im wesentlichen zylindrisch ausgebildet ist und eine Abflachung (62) aufweist, die in der Bereitschaftsstellung dem Mastfuß (42) zugewandt ist.

22. Vorrichtung nach einem der Ansprüche 1 bis 21, dadurch gekennzeichnet, daß die Vertiefungen (59) umlaufend ausgebildet sind.

23. Vorrichtung nach einem der Ansprüche 1 bis 21, dadurch gekennzeichnet, daß die Vertiefungen (59) sich über einen Winkelabschnitt der Querschnittebene des Mastfußes (42) erstrecken.

24. Vorrichtung nach einem der Ansprüche 1 bis 23, dadurch gekennzeichnet, daß die Vertiefungen (59) durch Einprägungen gebildet sind.

25. Vorrichtung nach einem der Ansprüche 1 bis 24, gekennzeichnet durch eine Führungseinrichtung am zweiten Rohr oder am Mastfuß (42) parallel zu dessen Achse (58).

26. Vorrichtung nach Anspruch 25, dadurch gekennzeichnet, daß die Führungseinrichtung durch eine Abflachung (68) des zweiten Rohres oder des Mastfußes (42) parallel zu dessen Achse (58) gebildet ist.

27. Vorrichtung nach einem der Ansprüche 1 bis 26, dadurch gekennzeichnet, daß die Quernuten (59) im Bereich der Abflachung (68) vorgesehen sind.

28. Vorrichtung nach einem der Ansprüche 1 bis 27, dadurch gekennzeichnet, daß das zweite Rohr (9), das Gehäuse (14) und / oder der Mastschuh (47) aus Kunststoff besteht oder bestehen.

29. Vorrichtung nach einem der Ansprüche 1 bis 28, dadurch gekennzeichnet, daß das Gehäuse (14) oder der _{M}astschuh (47) einstückig an das zweite Rohr (9) angeformt sind.

30. Vorrichtung nach Ansprüche 14 und 28, dadurch gekennzeichnet, daß das Federelement (65) einstückig am zweiten Rohr oder Mastschuh (47) angeformt ist.

31. Vorrichtung nach einem der Ansprüche 1 bis 31, dadurch gekennzeichnet, daß der Mast (33) und/oder der Mastfuß (42) Markierungen (69) trägt.

32. Vorrichtung nach Anspruch 31, dadurch gekennzeichnet, daß der Mast (33) die Markierungen (69) in dem Bereich trägt, der bei getrimmtem Segel (34) über Masttaschenöffnungen (37) zum Anschlagen des Gabelbaums (35) nach außen freiliegt.

33. Vorrichtung nach Anspruch 31 oder 32, dadurch gekennzeichnet, daß der Mast (33) aus einem Laminat besteht und die Markierungen (69) einlaminiert sind.

34. Vorrichtung nach einem der Ansprüche 1 bis 33, dadurch gekennzeichnet, daß die teleskopisch ineinander bewegbaren Rohre (8, 9) nach Entriegelung der Verriegelungsvorrichtung (10) mittels einer Rückzieheinrichtung (21) automatisch zusammenziehbar sind.

35. Vorrichtung nach Anspruch 34, dadurch gekennzeichnet, daß die Rückzieheinrichtung (21) vorzugsweise aus einem Gummistrang besteht.

36. Vorrichtung nach einem der Ansprüche 1 bis 35, dadurch gekennzeichnet, daß auf das zweite Rohr (9) oder in den Mastschuh (47) wenigstens ein Distanzstück (26) auf- bzw. einschiebbar ist.
